# DEMANDE DE BREVET EUROPEEN

(11) **EP 2 416 061 A2**
(43) Date de publication de la demande: **08.02.2012**
(21) Numéro de dépôt: 11175169.9
(22) Date de dépôt: 25.07.2011
(51) Int. Cl.: F21S 8/12, F21V 7/00, F21W 101/10, F21Y 101/02

(54) **Module d'éclairage à coupure avec réflecteur parabolique disposé sur un réflecteur elliptique**

(30) Priorité: 04.08.2010 FR 1056433
(71) Demandeur: VALEO VISION, 93012 Bobigny Cedex (FR)
(72) Inventeur: Meyrenaud, Jean-Luc, 93190 LIVRY GARGAN (FR); Reiss, Benoît, 95580 MARGENCY (FR)

(57) **Abrégé**

L'invention a trait à un module d'éclairage à coupure pour une fonction d'éclairage du type feux de croisement ou feux antibrouillard. Le module comprend un premier réflecteur 104 du type elliptique avec un premier foyer, un second foyer 112 et un axe optique 110 passant par les premier et second foyers. Il comprend également une source lumineuse 106 disposée au premier foyer. Il comprend également un cache 108 généralement plan et disposé selon l'axe optique 110 avec un bord de coupure au niveau du second foyer 112. Il comprend également un deuxième réflecteur 114 du type parabolique avec un axe optique et un foyer confondu avec le second foyer 112 du premier réflecteur 104. Il comprend également un troisième réflecteur 118 en intersection avec le cache 108 et formant un angle avec ce dernier de manière à renvoyer les rayons vers le deuxième réflecteur 114. Le deuxième réflecteur 114 du type parabolique est disposé de sorte à ce que son axe optique confondu avec celui du premier réflecteur ou du moins forme un angle de moins de 90° avec ce dernier.

## Description

L'invention a trait à un module d'éclairage notamment pour véhicule automobile. Le module d'éclairage est du type à coupure avec préférentiellement une ou plusieurs sources lumineuses du type diode à électroluminescence. L'invention a trait également à un dispositif d'éclairage comprenant un tel module.

Le module d'éclairage produit un faisceau d'éclairage à coupure, à savoir que le faisceau comporte une limite ou coupure directionnelle, préférentiellement selon une direction généralement horizontale, au-dessus de laquelle l'intensité lumineuse devient très faible. Cette particularité de coupure du faisceau se retrouve notamment dans les fonctions d'éclairage de feux de croisement (ou encore « code ») ainsi que de feux antibrouillards, conformément à la législation en vigueur.

Le document de brevet FR 2 849 158 A divulgue un module d'éclairage à coupure pour véhicule automobile tel qu'illustré à la figure 1. Ledit module 2 comprend une source lumineuse 6 du type diode à électroluminescence, un premier réflecteur 4 du type elliptique avec un premier foyer correspondant à la source lumineuse 6 et un second foyer 12, un cache réfléchissant 8 généralement plan aligné avec l'axe optique 10 du premier réflecteur 4 passant par les premier et second foyers 6 et 12 et avec un bord avant passant approximativement par le second foyer 12, le cache réfléchissant 8 étant généralement désigné « plieuse » en raison de sa fonction de repliement des images destinées à être situées au niveau de la coupure dans le faisceau, et un deuxième réflecteur 14 du type parabolique dont le foyer correspond au second foyer 12 du premier réflecteur. Le deuxième réflecteur parabolique 14 comprend un seul foyer de manière à ce que les rayons lumineux passant par ce foyer et rencontrant la surface réfléchissante du réflecteur sont réfléchis selon une direction parallèle à son axe optique 16. Le réflecteur parabolique 14 est orienté de manière à ce que son axe optique 16 forme un angle d'environ 90° avec l'axe optique 10 du premier réflecteur elliptique 4. Cet agencement permet à la majorité des rayons émis par la source lumineuse 6 et passants par le second foyer 12 du premier réflecteur 4 d'être réfléchis par le deuxième réflecteur parabolique 14 selon la direction d'éclairage correspondant à son axe optique 16. Un tel rayon est illustré en trait plein à la figure 1. Cet agencement permet également d'assurer une coupure grâce à la plieuse 8 qui réfléchit les rayons qui, en raison de la surface non tout à fait ponctuelle de la source lumineuse, passeraient avant le second foyer 12, c'est-à-dire entre le second foyer 12 et le premier foyer 6, à proximité du second foyer 12. De tels rayons, s'ils n'étaient pas réfléchis par la plieuse 8 seraient réfléchis par le réflecteur parabolique 14 selon une direction déviant légèrement vers le haut par rapport à son axe optique. La plieuse 8 assure ainsi bien la coupure du faisceau émis par le module. Un rayon tel que décrit ci-avant est illustré en traits interrompus à la figure 1. La plieuse 8 le renvoie vers une autre partie de la surface réfléchissante du deuxième réflecteur 14 et est réfléchi selon une direction déviant vers le bas par rapport à son axe optique.

L'agencement de l'enseignement du document décrit ci-avant est intéressant à plus d'un titre mais comporte cependant un inconvénient, à savoir l'encombrement suivant l'axe z. En effet, la perpendicularité ou quasi-perpendicularité des axes optiques des réflecteurs elliptique et parabolique implique un encombrement selon l'axe z d'une valeur H telle qu'illustrée à la figure 1.

L'invention a pour objectif de proposer un module d'éclairage palliant ce problème. Plus particulièrement, l'invention a pour objectif de proposer un module d'éclairage à coupure avec un réflecteur de projection finale du type parabolique présentant un encombrement réduit notamment selon l'axe vertical lorsque le module est monté dans un véhicule.

L'invention consiste en un module d'éclairage notamment pour véhicule automobile, comprenant un premier réflecteur comprenant une première surface réfléchissante avec au moins un premier foyer pour une source lumineuse et un second foyer, ladite surface réfléchissante étant apte à réfléchir vers le second foyer les rayons lumineux émis par la source lumineuse et partant du premier foyer; un cache avec un bord de coupure à proximité dudit second foyer; un deuxième réflecteur comprenant une deuxième surface réfléchissante avec un foyer correspondant approximativement au second foyer du premier réflecteur, et un axe optique, ladite surface réfléchissante étant apte à réfléchir les rayons lumineux provenant approximativement dudit second foyer, selon une direction parallèle à l'axe optique de cette deuxième surface ; remarquable en ce que le deuxième réflecteur est orienté de manière à ce que sa surface réfléchissante et la surface réfléchissante du premier réflecteur soient orientées au moins partiellement dans le même sens par rapport à la direction d'émission des rayons qui sont réfléchis par le deuxième réflecteur et qui sont parallèles à l'axe optique du deuxième réflecteur; et en ce que le module comprend un troisième réflecteur avec une troisième surface réfléchissante passant approximativement par le second foyer du premier réflecteur et orientée de manière à réfléchir vers la surface réfléchissante du deuxième réflecteur les rayons lumineux provenant de la source lumineuse et réfléchis par le premier réflecteur.

Ces mesures constituent un agencement avantageux du point de vue encombrement. De plus, elles permettent un montage du ou des sources lumineuses du module sur le même support que la ou les sources lumineuses d'un autre module notamment à imagerie directe qui serait disposé à côté dans un dispositif d'éclairage.

Selon un mode avantageux de l'invention, le deuxième réflecteur est orienté de sorte à ce que son axe optique forme un angle de moins de 90° avec l'axe ou le plan optique du premier réflecteur. L'axe optique du premier réflecteur passe par les premier et second foyers dudit réflecteur. Le plan optique du premier réflecteur passe par le ou les premiers foyers et par le second foyer dudit réflecteur.

Selon un autre mode avantageux de l'invention, l'angle formé par l'axe optique du deuxième réflecteur avec l'axe ou le plan optique du premier réflecteur est inférieur à 45°, préférentiellement 30°, plus préférentiellement encore 10°.

Selon un autre mode avantageux de l'invention, la surface réfléchissante du premier réflecteur et la surface réfléchissante du deuxième réflecteur sont situées su même côté de l'axe longitudinal du module d'éclairage.

Selon un encore autre mode avantageux de l'invention, la surface réfléchissante du premier réflecteur et la surface réfléchissante du deuxième réflecteur sont adjacentes.

Selon un encore autre mode avantageux de l'invention, le deuxième réflecteur est supporté par le premier réflecteur.

Selon un encore autre mode avantageux de l'invention, la surface réfléchissante du premier réflecteur est de section généralement elliptique, préférentiellement en forme de demi-coque préférentiellement délimitée par un plan passant par le ou les premiers foyers et par le second foyer de ladite surface.

Selon un encore autre mode avantageux de l'invention, la surface réfléchissante du deuxième réflecteur comprend une portion de paraboloïde. Cette surface réfléchissante peut être formée d'une seule ou de plusieurs portions de paraboloïde.

Selon un encore autre mode avantageux de l'invention, la surface réfléchissante du troisième réflecteur est généralement plane.

Selon un encore autre mode avantageux de l'invention, la surface réfléchissante du troisième réflecteur est généralement courbe et concave avec la concavité dirigée vers le deuxième réflecteur.

Selon un encore autre mode avantageux de l'invention, le cache comprend une surface réfléchissante. Cette surface réfléchissante du cache est de préférence généralement alignée avec l'axe optique du premier réflecteur, positionnée en vis-à-vis de ladite première surface réfléchissante, et de préférence disposée entre les premiers et second foyers du premier réflecteur. La surface réfléchissante du cache permet de récupérer des rayons qui au lieu d'être absorbés par le cache sont alors renvoyés pour participer au faisceau lumineux émis par le module.

Selon un encore autre mode avantageux de l'invention, la surface réfléchissante du troisième réflecteur est à proximité du bord de coupure du cache.

Selon un encore autre mode avantageux de l'invention, l'intersection entre le cache et la surface réfléchissante du troisième réflecteur passe par le second foyer du premier réflecteur. Préférentiellement, le bord de coupure du cache correspond à la jonction de la surface réfléchissante du troisième réflecteur et du cache.

Selon un encore autre mode avantageux de l'invention, la surface réfléchissante du troisième réflecteur forme, dans un plan médian comprenant l'axe optique du premier réflecteur ou perpendiculaire au plan optique du premier réflecteur, un angle compris entre 0° et 90°, préférentiellement entre 20° et 70°, plus préférentiellement encore entre 30° et 50°, avec l'axe ou le plan optique du premier réflecteur.

Selon un encore autre mode avantageux de l'invention, le deuxième réflecteur et le troisième réflecteur sont dimensionnés de manière à ce que les rayons lumineux émis par la source lumineuse et réfléchis par le premier réflecteur et rencontrant le cache dans une zone proche du troisième réflecteur soient réfléchis ensuite successivement par les troisième et deuxième réflecteurs.

Selon un encore autre mode avantageux de l'invention, le module comprend une diode à électroluminescence au premier foyer du premier réflecteur. De préférence, la diode à électroluminescence est disposée sur une face plane d'un support. La face plane est de préférence parallèle à la direction globale d'émission du faisceau par le module d'éclairage. Cette disposition permet d'agencer le module avec d'autres modules, tel que des modules elliptiques à lentille classiques ou des modules à réflecteur paraboloïde ou avec des sections de paraboloïdes, dans lesquels les diodes à électroluminescence sont parallèles à l'axe optique du module optique, généralement horizontalement. Dans ce cas, les substrats de chacune des diodes à électroluminescence seront parallèles et pourrons être disposés sur un même plan, par exemple la même face d'un circuit imprimé.

Selon l'invention, l'axe optique du module correspond à la direction d'éclairage du module optique.

Selon un encore autre mode avantageux de l'invention, le premier réflecteur, le deuxième réflecteur et le troisième réflecteur sont venus de matière en une seule pièce.

Selon un encore autre mode avantageux de l'invention, au moins deux éléments choisis parmi le premier réflecteur, le deuxième réflecteur, le troisième réflecteur et le cache, sont venus de matière en une seule pièce.

Selon un encore autre mode avantageux de l'invention, le cache comprend un substrat, sur lequel est posée une plaque métallique de manière à ce que les rayons rencontrent le cache sur la plaque métallique. Cette plaque métallique va absorber les rayons lorsque le cache n'est pas réfléchissant ou les réfléchir lorsque le cache est réfléchissant. Préférentiellement, le substrat est venu de matière avec le premier réflecteur, le deuxième réflecteur et/ou le troisième réflecteur. Par exemple, l'ensemble des réflecteurs et le substrat sont venus de matière en une seule pièce. La plaque métallique est collée sur la face du substrat de manière à absorber ou réfléchir les rayons passant en arrière du second foyer. L'avantage de la plaque métallique est qu'elle résistera mieux à l'effet thermique du à la focalisation de rayons solaires qui, frappant le deuxième réflecteur, se retrouveraient focalisés au niveau du second foyer du premier réflecteur. Le substrat peut par exemple être une plaque, par exemple en polymère.

L'invention consiste également en un dispositif d'éclairage comprenant un premier module tel que défini ci-avant avec au moins une première source lumineuse, et au moins un deuxième module disposé à côté du premier module, le deuxième module comprenant une deuxième source lumineuse; les première et/ou deuxième sources lumineuses étant une diode à électroluminescence et sont disposées de préférence sur une face plane d'un support commun parallèle à l'axe optique du deuxième module optique.

Le nombre de module n'est pas limitatif : on peut en avoir deux, trois ou plus. Ils peuvent réaliser chacun des fonctions d'éclairage différentes. Selon d'autres variantes de réalisation, ils peuvent être allumés en même temps pour que leurs faisceaux respectifs, en étant associés, génèrent un faisceau global d'éclairage.

Selon un mode avantageux de l'invention, le deuxième module comprend un réflecteur venu de matière avec au moins l'un des réflecteurs du premier module.

Selon un encore autre mode avantageux de l'invention, le deuxième module est un module tel que défini précédemment. Ce dispositif exploite les avantages du module selon l'invention, à savoir de permettre de mettre la face inférieure des substrats des diodes à électroluminescence portant les éléments photoémissifs dans un même plan. Ce support commun peut être un circuit imprimé pilotant les deux diodes à électroluminescence.

L'invention et ses différentes formes de réalisations seront mieux comprises à l'aide des figures et de la description qui va suivre. Parmi les figures, on distingue :
La figure 1 illustrant de manière schématique et en coupe un module d'éclairage à coupure connu de l'état de la technique et discuté dans la partie introductive ;
La figure 2 illustrant de manière schématique et en perspective un premier mode de réalisation d'un module d'éclairage selon l'invention ;
La figure 3 illustrant de manière schématique et en perspective un seconde mode de réalisation d'un module d'éclairage selon l'invention ;
La figure 4 illustrant le principe de fonctionnement optique du module d'éclairage selon l'invention ;
La figure 5 illustrant de manière schématique et en perspective un module d'éclairage selon l'invention combiné avec un module d'éclairage à imagerie directe, cette combinaison étant conforme également à l'invention.

Il est à noter que dans les représentations des différentes figures, les éléments optiques tels que les réflecteurs, leurs foyers respectifs et leurs axes optiques ont été illustrés de manière simplifiée, et ce à des fins de clarté d'exposé. De plus, certains des réflecteurs sont représentés avec une correspondance parfaite notamment au niveau du ou des foyers et autres éléments optiquement caractéristiques. Ces illustrations simplifiées ne correspondent pas nécessairement à la réalité. En effet, en pratique, les différents éléments optiques peuvent présenter des imperfections, voulues ou non, qui peuvent requérir de nécessaires ajustements de position relative, notamment au niveau de la correspondance du ou des foyers. L'exposé qui va suivre illustre par conséquent le principe de l'invention en combinaison avec des illustrations dont la simplicité de ne peut en aucun cas être considérée comme limitative.

Le module d'éclairage connu de la figure 1 a déjà été décrit en détail dans la partie introductive relative à l'état de la technique.

Dans l'exemple de la figure 2, le module d'éclairage 102 de comprend un premier réflecteur 104 du type elliptique. Il comprend une surface réfléchissante sur sa face interne. Cette surface réfléchissante est une surface de révolution d'un segment d'ellipse autour d'un axe 110 dans un demi-espace délimité par un plan passant par ledit axe 110. L'axe 110 est l'axe optique du réflecteur 104 en ce que le réflecteur comporte un premier foyer 106 et un second foyer 112 sur ledit axe, ces foyers correspondant à ceux de l'ellipse dont la surface réfléchissante est issue. Tout rayon passant par le premier foyer 106 et rencontrant la surface réfléchissante est réfléchi vers le second foyer 112.

Une source lumineuse 106 est disposée au premier foyer de manière à éclairer essentiellement le demi-espace occupé par le réflecteur 104. La source lumineuse est préférentiellement du type diode à électroluminescence particulièrement adaptée à assurer un éclairage dans un demi-espace depuis une source quasi ponctuelle.

Il est à noter que le réflecteur 104 ne doit pas nécessairement s'étendre jusqu'au plan passant par l'axe optique 110. En effet, il peut correspondre à une surface de révolution sur un secteur de moins de 180°. Il est également à noter que la surface réfléchissante du réflecteur 104 ne doit pas nécessairement être parfaitement une surface de révolution. De manière générale, le réflecteur forme approximativement une demi-coquille dont la surface intérieure est généralement de section elliptique avec un premier foyer et un second foyer.

Le module 102 comprend également un cache 108, qui, dans cet exemple, est sous forme de surface réfléchissante généralement plane disposée dans le plan comprenant l'axe optique 110 et délimitant le premier réflecteur 104. Cette surface réfléchissante est disposée à proximité du second foyer 112 du premier réflecteur 104, entre le second foyer et le premier foyer. Elle présente un bord avant 109, c'est-à-dire un bord dirigé selon la direction de projection du module 102, généralement perpendiculaire à l'axe optique 110 et passant par le second foyer 112.

Le module 102 comprend également un deuxième réflecteur 114 du type parabolique avec un foyer confondu avec le second foyer 112 du premier réflecteur. Le réflecteur 114 comprend une surface réfléchissante concave de section parabolique. La parabole possède de nombreuses définitions géométriques planes. La définition d'une parabole par foyer et directrice est une courbe d'équidistance entre un point (le foyer F) et une droite (la directrice D). La tangente en tout point d'une parabole est bissectrice de l'angle formé par la droite passant par le foyer et ce point et la droite passant par ce point et perpendiculaire à la directrice. Il en découle que, selon les lois de la réflexion, tout rayon lumineux parallèle à l'axe de la parabole (c'est-à-dire perpendiculaire à la directrice), est donc réfléchi par la parabole suivant une droite passant par le foyer et inversement. Les rayons passant par le foyer 112 du réflecteur 114 seront donc réfléchis selon une direction parallèle à son axe optique. Dans le cas de la figure 2, l'axe optique du deuxième réflecteur 114 est confondu avec l'axe optique 110 du premier réflecteur 104. Il est à noter que l'axe optique du deuxième réflecteur 114 peut former un angle avec l'axe optique du premier réflecteur 104. Cet angle est limité de manière à ce que la direction d'éclairage qui correspond essentiellement à l'axe optique du deuxième réflecteur 114 soit proche de la direction de l'axe longitudinal du module. L'angle entre les axes optiques des premier et deuxième réflecteurs est de préférence inférieur à 90° afin de pouvoir récolter la plupart des rayons réfléchis par le troisième réflecteur 118.

La surface réfléchissante du deuxième réflecteur 114 est orientée selon son axe optique dans le même sens que la surface réfléchissante du premier réflecteur 104.

Le deuxième réflecteur 114 est préférentiellement supporté par le premier réflecteur 104. Il pourrait cependant être soutenu de manière indépendante. Sa surface réfléchissante contourne le premier réflecteur 104 ou, à tout le moins, est telle qu'elle ne fait pas obstruction aux rayons lumineux réfléchis par la surface réfléchissante du premier réflecteur et sortant de ce dernier.

Le module 102 comprend en effet un troisième réflecteur. Ce dernier est généralement plan et passe par le second foyer 112 du premier réflecteur 104 et vient en intersection avec le bord avant 109 du cache 108. Le troisième réflecteur 118 est incliné par rapport au cache 108 de manière à pouvoir renvoyer vers les rayons lumineux le deuxième réflecteur 114. L'angle d'inclinaison du troisième réflecteur 118 par rapport au cache 108 est fonction de différents paramètres comme par exemple la distance entre les premier et second foyers du premier réflecteur et la hauteur ou étendue de la surface réfléchissante du deuxième réflecteur 114. Il varie généralement entre 0° et 90°, préférentiellement entre 20° et 70°, plus préférentiellement entre 30° et 60°.

Les rayons lumineux émis par la source lumineuse sont ainsi réfléchis par le premier réflecteur essentiellement vers le second foyer 112. Ces rayons sont ensuite réfléchis par le troisième réflecteur 118 vers le deuxième réflecteur 114 selon une direction parallèle à l'axe optique dudit réflecteur. Parmi les rayons émis par la source lumineuse et réfléchis par le premier réflecteur qui ne passent pas par le second foyer 112 en raison notamment de diverses imperfections du réflecteur et de la non ponctualité de la source lumineuse, certains vont être réfléchis par le cache 108 et ensuite par le troisième réflecteur 118 avant de rencontrer le deuxième réflecteur. D'autres vont rencontrer directement le troisième réflecteur et seront réfléchis vers le deuxième réflecteur.

Ces différents types de réflexion sont illustrés à la figure 4 qui est une vue en coupe simplifiée du module de la figure 2. Elle illustre trois rayons émis par la source lumineuse. Un premier rayon 120 provenant du point central de la source lumineuse est réfléchi par la surface réfléchissante du premier réflecteur 104 vers le second foyer 112 pour être ensuite réfléchi par le troisième réflecteur 118 puis par le deuxième réflecteur 114 selon une direction généralement parallèle à l'axe optique du module 110 correspondant à la direction d'éclairage. Un deuxième rayon 124 émis par une zone avant de la source lumineuse et rencontrant la surface réfléchissante du premier réflecteur en un même point M que le premier rayon 120 est illustré à la figure 4. Au vu de son angle d'incidence plus faible que le rayon 120, il va être réfléchi de sorte à passer derrière le second foyer 112 et à rencontrer la surface réfléchissante du cache 108. Il va alors être réfléchi vers le troisième réflecteur pour ensuite rencontrer la surface réfléchissante du deuxième réflecteur 114 en un point plus éloigné ou plus haut que celui de rencontre du rayon 120 avec cette surface. Le rayon 124 rencontrant la surface réfléchissante du deuxième réflecteur 114 provient virtuellement d'un point de l'axe optique 110 situé en avant du foyer 112 et est par conséquent réfléchi dans une direction inclinée vers le bas par rapport à la direction d'éclairage du rayon 120 et de l'axe optique 110 du module. Un troisième rayon 122 est émis depuis une zone arrière de la source lumineuse et rencontrant la surface réfléchissante du premier réflecteur en un même point M que les premier et deuxième rayons 120 et 124 est illustré à la figure 4. En raison de son angle d'incidence plus important que le rayon de référence 120, il va être réfléchi par la surface réfléchissante du premier réflecteur 104 de sorte à passer devant le second foyer 112 et à rencontrer directement la surface réfléchissante du troisième réflecteur 118 pour être ensuite réfléchi vers le deuxième réflecteur 114. Le rayon 122 réfléchi par le troisième réflecteur va rencontrer la surface réfléchissante du deuxième réflecteur 114 en un point plus bas que celui de rencontre du rayon de référence 120 avec cette surface. Le rayon 122 rencontrant la surface réfléchissante du deuxième réflecteur 114 provient virtuellement d'un point de l'axe optique 110 situé en avant du foyer 112 et est par conséquent réfléchi dans une direction inclinée vers le bas par rapport à la direction d'éclairage du rayon 120 et de l'axe optique 110 du module.

Une grande partie des rayons émis par la source lumineuse va être réfléchie par la surface réfléchissante du premier réflecteur 104 vers le second foyer 112, à l'instar du rayon de référence 120 illustré à la figure 4. Ces rayons vont rencontrer la surface réfléchissante du premier réflecteur 104 en différents points et vont par conséquent avoir des angles d'incidence différents sur la surface réfléchissante du troisième réflecteur 118, ce qui aura pour effet qu'ils rencontreront la surface réfléchissante du deuxième réflecteur 114 également en différents points mais seront tous réfléchis, aux imperfections près des différents éléments du module, selon une direction commune parallèle à l'axe optique du réflecteur. La partie supérieure du faisceau de ces rayons réfléchis par le deuxième réflecteur va constituer la limite supérieure ou coupure du faisceau émis. En effet, le reste des rayons émis par la source lumineuse, à savoir ceux qui sont réfléchis par la surface réfléchissante du premier réflecteur de manière à passer devant ou derrière le second foyer 112, à l'instar des rayons 122 et 124 illustrés à la figure 4, vont être réfléchis par le deuxième réflecteur 114 avec un angle d'inclinaison dirigé vers le bas par rapport à la direction d'éclairage de manière à enrichir le faisceau d'éclairage sous la coupure.

La coupure est par conséquent formée par l'intersection des surfaces réfléchissantes du cache 108 et du troisième réflecteur 118. Dans le cas de la figure 2, cette intersection est une droite. Cette intersection peut présenter un ressaut approximativement vers son milieu de manière à assurer une coupure différentiée entre la moitié gauche et la moitié droite du faisceau d'éclairage, conformément à la législation pour la fonction d'éclairage du type code ou feux de croisement.

En l'absence du cache 108, les rayons passant derrière le second foyer 112, à l'instar du rayon 124 illustré à la figure 4, seraient réfléchis par une partie inférieure de la surface réfléchissante du troisième réflecteur (sous l'axe optique 110) de manière à rencontrer le deuxième réflecteur 114 avec un angle d'incidence tel que ces rayons seraient réfléchis avec une inclinaison légèrement vers le haut par rapport à la direction d'éclairage de référence. En effet, en référence à la figure 4, le rayon 124 après réflexion par le premier réflecteur 104, en l'absence du cache 108, serait réfléchi par le troisième réflecteur 118 vers le deuxième réflecteur depuis un point de l'axe optique 110 situé en arrière du foyer 112 et serait donc réfléchi par le deuxième réflecteur selon un direction inclinée vers le haut par rapport à la direction de référence. Un tel rayon participerait par conséquent à un éclairage au dessus du niveau des rayons de référence. Le cache 108 a par conséquent pour fonction de replier vers le bas du faisceau les rayons qui, en l'absence de ce cache, formeraient une partie haute du faisceau. Ce cache 108 est ainsi communément appelé « plieuse » et le bord avant de la surface réfléchissante de ce cache est communément appelé « bord de coupure ».

La figure 3 illustre un module d'éclairage 1002 selon un second exemple de réalisation de l'invention où la surface réfléchissante du troisième réflecteur est courbée de manière à former une surface concave ou creuse. Le principe de fonctionnement décrit ci-avant en relation avec le premier mode de réalisation s'applique également à ce second mode de réalisation. La courbure du troisième réflecteur 118 permet de concentrer les rayons sur une zone plus restreinte du deuxième réflecteur 114.

Il est à noter que de manière générale, le module peut comprendre plusieurs sources lumineuses. Le premier réflecteur comprend alors une surface réfléchissante plus complexe avec plusieurs premiers foyers, la surface étant alors apte à réfléchir les rayons lumineux des différentes sources lumineuses disposées aux différents premiers foyers vers le second foyer. Le premier réflecteur comprend dans ce cas plusieurs axes optiques convergeant vers le second foyer. Par exemple, aussi bien pour le premier mode de réalisation de l'invention selon les figures 2 et 4 que pour le second mode selon la figure 3 et d'autres modes non représentés, les sources lumineuses peuvent par exemple, et de manière non limitative, être disposées selon un arc de cercle centré sur le second foyer et dans un plan délimitant un demi-espace dans lequel se trouve la surface réfléchissante du premier réflecteur.

La figure 5 illustre de manière schématique et en perspective un dispositif d'éclairage assurant une fonction d'éclairage du type code ou encore feux de croisement. Il comprend un premier module d'éclairage 102 conforme à l'invention et à la figure 2 combiné à un second module d'éclairage 126 du type à imagerie directe. Le second module 126 comprend un réflecteur unique 128 du type parabolique avec un premier foyer où est placée une source lumineuse. Les rayons émis par cette source lumineuse sont réfléchis par la surface réfléchissante du réflecteur 128 afin de former le faisceau d'éclairage. Ce dispositif est dit à imagerie directe dans la mesure où les images lumineuses 132 produites par la source lumineuse sont transmises directement par simple réflexion au faisceau d'éclairage. La source lumineuse 130 est disposée approximativement dans le même plan 136 que la source lumineuse 106 du premier module 102. Cet agencement permet de prévoir les sources lumineuses des deux modules sur un même support (non représenté), ce qui présente un avantage certain quant à la simplicité de montage en particulier au vu des contraintes de refroidissement inhérentes aux sources lumineuses du type diode à électroluminescence.

Le second module 126 présente l'avantage d'avoir moins de pertes lumineuses et donc de pouvoir assurer une partie importante de la photométrie du faisceau d'éclairage. La coupure est assurée par une forme travaillée de la surface réfléchissante du réflecteur 128. Le premier module 102 assure un complément d'éclairage avec toutefois une coupure sensiblement plus nette que celle du second module. Cette combinaison de module produit un dispositif d'éclairage à coupure présentant un rendement et un encombrement particulièrement intéressants.

## Revendications

1. Module d'éclairage notamment pour véhicule automobile, comprenant
- un premier réflecteur (104) comprenant une première surface réfléchissante avec au moins un premier foyer pour une source lumineuse (106) et un second foyer (112), ladite surface réfléchissante étant apte à réfléchir vers le second foyer (112) les rayons lumineux émis par la source lumineuse (106) et partant du premier foyer ;
- un cache (108) avec un bord de coupure (109) à proximité dudit second foyer (112) ;
- un deuxième réflecteur (114) comprenant une deuxième surface réfléchissante avec un foyer (112) correspondant approximativement au second foyer (112) du premier réflecteur (104), et un axe optique, ladite surface réfléchissante étant apte à réfléchir les rayons lumineux provenant dudit second foyer (112), selon une direction parallèle à l'axe optique de cette deuxième surface réfléchissante ;
**caractérisé en ce que**
le deuxième réflecteur (114) est orienté de manière à ce que sa surface réfléchissante et la surface réfléchissante du premier réflecteur (104) soient orientées au moins partiellement dans le même sens par rapport à la direction d'émission des rayons qui sont réfléchis par le deuxième réflecteur (114) et qui sont parallèles à l'axe optique du deuxième réflecteur ; et **en ce que** le module comprend un troisième réflecteur (118) avec une troisième surface réfléchissante passant approximativement par le second foyer (112) du premier réflecteur (104) et orientée de manière à réfléchir vers le deuxième réflecteur (114) les rayons lumineux émis par la source lumineuse (106) et réfléchis par le premier réflecteur.

2. Module d'éclairage selon la revendication précédente, **caractérisé en ce que** le deuxième réflecteur (114) est orienté de sorte à ce que son axe optique forme un angle de moins de 90° avec l'axe (110) ou le plan optique du premier réflecteur (104).

3. Module d'éclairage selon l'une des revendications précédentes, **caractérisé en ce que** la surface réfléchissante du premier réflecteur (104) et la surface réfléchissante du deuxième réflecteur (114) sont situées sur le même côté de l'axe longitudinal du module d'éclairage.

4. Module d'éclairage selon l'une des revendications précédentes, **caractérisé en ce que** la surface réfléchissante du premier réflecteur et la surface réfléchissante du deuxième réflecteur (104, 114) sont adjacentes.

5. Module d'éclairage selon la revendication 4, **caractérisé en ce que** le deuxième réflecteur (114) est supporté par le premier réflecteur (104).

6. Module d'éclairage selon l'une des revendications précédentes, **caractérisé en ce que** la surface réfléchissante du troisième réflecteur (118) est généralement plane.

7. Module d'éclairage selon l'une des revendications 1 à 5, **caractérisé en ce que** la surface réfléchissante du troisième réflecteur (118) est généralement courbe et concave avec la concavité dirigée vers le deuxième réflecteur (114).

8. Module d'éclairage selon l'une des revendications précédentes, **caractérisé en ce que** le cache (108) comprend une surface réfléchissante.

9. Module d'éclairage selon la revendication précédente, dans lequel la surface réfléchissante du cache est généralement alignée avec l'axe optique (110) du premier réflecteur (104) et positionnée en vis-à-vis de ladite première surface réfléchissante, la surface réfléchissante du cache étant disposée entre les premiers et second foyers (112) du premier réflecteur.

10. Module d'éclairage selon l'une des revendications précédentes, **caractérisé en ce que** le bord de coupure (109) correspond à la jonction de la surface réfléchissante du troisième réflecteur (118) et du cache (108).

11. Module d'éclairage selon l'une des revendications précédentes, **caractérisé en ce que** la surface réfléchissante du troisième réflecteur (118) forme, dans un plan médian comprenant l'axe optique (110) ou perpendiculaire au plan optique du premier réflecteur (104), un angle compris entre 0° et 90°, préférentiellement entre 20° et 70°, plus préférentiellement encore entre 30° et 50°, avec l'axe (110) ou le plan optique du premier réflecteur (104).

12. Module d'éclairage selon l'une des revendications précédentes, **caractérisé en ce que** les deuxième et troisième réflecteurs (114, 118) sont dimensionnés de manière à ce que les rayons lumineux émis par la source lumineuse (106), réfléchis par le premier réflecteur (104) et rencontrant le cache (108) dans une zone proche du troisième réflecteur (118) soient réfléchis ensuite successivement par les troisième et deuxième réflecteurs (118, 114).

13. Module d'éclairage selon l'une des revendications précédentes, **caractérisé en ce qu'**il comprend une diode à électroluminescence au premier foyer du premier réflecteur.

14. Dispositif d'éclairage comprenant :
- un premier module (102) selon l'une des revendications précédentes et avec au moins une première source lumineuse (106) et
- au moins un deuxième module (126) disposé à côté du premier module, le deuxième module comprenant au moins une deuxième source lumineuse (130);
les première et deuxième sources lumineuses (106, 130) étant du type diode à électroluminescence et disposées sur une face plane d'un support commun (136) parallèle à l'axe optique du deuxième module optique.

15. Dispositif d'éclairage selon la revendication 14, dans lequel le deuxième module est un module selon l'une des revendications 1 à 13.
